# EUROPÄISCHE PATENTSCHRIFT

(11) **EP 2 094 391 B1**
(45) Veröffentlichungstag und Bekanntmachung des Hinweises auf die Patenterteilung: **28.12.2011**
(21) Anmeldenummer: 07725788.9
(22) Anmeldetag: 02.06.2007
(51) Int. Cl.: B04B 7/18

(54) **TRAGKORB EINER SIEBZENTRIFUGE**
SUPPORT BASKET OF A SCREEN CENTRIFUGE
PANIER PORTEUR D'UNE CENTRIFUGEUSE À FILTRE

(30) Priorität: 31.10.2006 DE 102006051236
(43) Veröffentlichungstag der Anmeldung: 02.09.2009
(73) Patentinhaber: Siebtechnik GMBH, 45478 Mülheim an der Ruhr (DE)
(72) Erfinder: DIETSCHREIT, Horst, 45479 Mülheim an der Ruhr (DE)
(74) Vertreter: Cohausz, Helge B.
(86) Internationale Anmeldenummer: PCT/EP2007/004912
(87) Internationale Veröffentlichungsnummer: WO 2008/052602

(56) Entgegenhaltungen:
- JP-A- 2005 205 277
- US-A1- 2003 234 214

## Beschreibung

Die Erfindung betrifft einen äußeren Tragkorb des Zentrifugenkorbes einer Siebzentrifuge, wobei im Tragkorb Siebsegmente konisch befestigbar sind, der Tragkorb mehrere konzentrische Tragringe mit rechteckigem Querschnitt mit größerer Breite als Dicke aufweist und die Ringbreitseiten zueinander parallel und rechtwinklig zur Korbachse liegen, wobei die Tragringe durch achsparallele Stäbe voneinander beabstandet sind, die durch die Tragringe hindurch verlaufen.

Es ist bei Zentrifugen bekannt, die Siebsegmente innerhalb des Tragkorbes konisch anzuordnen und durch eine äußere Stützkonstruktion zu halten, die Teile der Siebfläche abdeckt, so dass die freie wirksame Siebfläche erheblich verringert ist. Auch stellt bei den bekannten Tragkörben der Verschleiß der Stützkonstruktion durch das auftretende Siebgut ein Problem dar.

Ein äußerer Tragkorb der eingangs genannten Art ist zudem aus der JP 2005 205277 A bekannt. Hier sind Tragringe durch Stäbe voneinander in Abständen gehalten. Ein nachträgliches Ändern der Abstände wird nicht vorgeschlagen und ist auch nicht erforderlich, da nur zylindrische Siebkörbe verwendet werden.

Aufgabe der Erfindung ist es, den Tragkorb einer Zentrifuge derart zu verbessern, dass bei einfacher Konstruktion, Montage, leichter Auswechselbarkeit, geringem Verschleiß und großer wirksamer Siebfläche konische Siebkörbe mit unterschiedlicher Neigung einsetzbar sind.

Diese Aufgabe wird erfindungsgemäß dadurch gelöst, dass die Tragringe einen im wesentlichen gleichen Außendurchmesser und einen zu einem Korbende hin kleiner werdenden Innendurchmesser aufweisen, und dass die Tragringe auf den Stäben aufgesteckt sind und zwischen den Tragringen auf den Stäben Hülsene zum Beabstanden der Tragringe liegen.

Die zur Korbachse parallelen Stäbe ermöglichen einen besonders einfachen konstruktiven Aufbau bei leichter Herstellung und Montage. Die Stäbe bedecken nicht die Außenseite der Siebfläche, so dass die Siebfläche mit ihrer Außenseite nur an den Schmalseiten bzw. Innenkanten der Tragringe anliegt. Durch die einfache Demontage ist auch eine leichte Auswechslung der Einzelteile insbesondere der Verschleißteile gegeben.

Eine einfache Konstruktion ist gegeben, da die Tragringe auf den Stäben aufgesteckt sind und zwischen den Tragringen auf den Stäben Hülsen zum Beabstanden der Tragringe liegen. Auf Grund der einem Konus angepassten zu-oder abnehmenden Innendurchmesser der Tragringe werden bei unterschiedlich langen Hülsen durch die Tragringe unterschiedlich steile konusförmige Innenräume geschaffen, so dass Zentrifugenkörper mit unterschiedlicher Steigung der Konusform eingesetzt werden können.

Eine besonders einfache Montage und Demontage ist dann gegeben, wenn der erste und/oder letzte Tragring an den Stäben lösbar befestigt insbesondere angeschraubt ist.

Eine weitere besonders vorteilhafte Konstruktion ist dann gegeben, wenn die Tragringe an den Stäben durch Vorsprünge, Muttern und/oder Stifte gehalten sind und zwischen den Tragringen auf den Stäben Hülsen aus einem widerstandsfähigen Material insbesondere aus Keramik liegen.

Ausführungsbeispiele der Erfindung sind in den Zeichnungen dargestellt und werden im Folgenden näher beschrieben. Es zeigen
- Fig. 1: eine perspektivische Ansicht eines Zentrifugenkorbes mit gleich bleibendem Außendurchmesser,
- Fig. 2: den Zentrifugenkorb nach Fig. 1 in einer Seitenansicht,
- Fig. 3: den Zentrifugenkorb nach Fig. 1 im axialen Schnitt B-B,
- Fig. 4: den vergrößerten Ausschnitt C aus Fig. 3,
- Fig. 5: eine perspektivische Ansicht einer zweiten Ausführung eines Zentrifugenkorbes mit einer Abstufung,
- Fig. 6: den Zentrifugenkorb nach Fig. 5 in eine Seitenansicht,
- Fig. 7: den Zentrifugenkorb nach Fig. 5 im axialen Schnitt B-B,
- Fig. 8: den vergrößerten Ausschnitt C aus Fig. 7,
- Fig. 9: den vergrößerten Ausschnitt D aus Fig. 7.

In dem in den Fig. 1 bis 4 dargestellten ersten Ausführungsbeispiel weist der Tragkorb 1 eines Zentrifugenkorbes mehrere koaxiale Tragringe 2 aus Blech auf, auf denen innen nicht dargestellte Siebsegmente liegen und deren Ringbreitseiten 2a, 2b zu denen der anderen Tragringe parallel und rechtwinklig zur Korbachse 3 angeordnet sind, so dass Korbradien in den Ebenen der Ringbreitseiten 2a, 2b liegen. Die Tragringe 2 weisen damit parallel zur Korbachse eine geringe Höhe bzw. Dicke D und in radialer Richtung eine Ringbreite B auf, die ein Vielfaches der Dicke D beträgt.

Diese in Achsrichtung flachen Tragringe 2 sind in regelmäßigen vorzugsweise gleichen Abständen A über die axiale Länge des Tragkorbes angeordnet, wobei zum verjüngten Ende des konischen Siebes hin die Ringbreite B der Tragringe 2 zunimmt und/oder der Innendurchmesser abnimmt, so dass die Tragringe 2 eine konische Innenform zur Außenabstützung des Siebes bzw. Siebbelages bilden.

Durch Bohrungen 5 der Tragringe 2 sind in regelmäßigen Abständen achsparallele Metallstäbe 4 gesteckt bzw. auf diese Stäbe 4 sind während der Montage nacheinander die Tragringe geschoben, wobei die Bohrungen 5 stets im selben radialen Abstand zur Korbachse 3 in den Tragringen eingebracht sind. Hierbei sind auf die Stäbe 4 Metallhülsen 6 gesteckt, deren Höhe H dem Abstand A der Tragringe 2 voneinander entspricht. Die Hülsen 6 sind entweder außen mit einer Keramikschicht versehen oder über die Hülsen 6 sind außen Keramikhülsen 7 gleicher Höhe H angeordnet, um die Hülsen 6 gegen Verschleiß zu schützen.

Auf die Metallhülsen 6 als Abstandshalter wird in einer nicht dargestellten Ausführung verzichtet, wenn die Tragringe 2 an den durch sie hindurchgeführten Stäben 4 gegen Verschieben befestigt sind. Dies erfolgt durch Gewindemuttern auf den Stäben 4, durch Stiftverbindungen durch Anschweißen 10 und/oder durch Vorsprünge auf den Stäben. In diesen Fällen entfallen die Metallhülsen 6 und sind durch Keramikhülsen gleicher Höhe H ersetzt.

Zumindest ein Ende oder beide Enden der Metallstäbe 4 besitzen ein Außengewinde, auf das eine Gewindemutter 8 geschraubt ist, um jeweils den äußersten Tragring 2 zu halten. Dies unterstützt die einfache Montage und Demontage.

Das Ausführungsbeispiel nach Fig. 6 bis 9 unterscheidet sich von den vorherigen nur dadurch, dass nicht alle Tragringe 2 denselben Außendurchmesser besitzen, sondern die dem verjüngten Ende näheren Tragringe einen kleineren Außendurchmesser aufweisen. Hierzu sind durch die Tragringe 2 des reduzierten Korbbereichs weitere Haltestäbe 4 gesteckt, die einen kleineren radialen Abstand zur Korbachse 3 aufweisen als die übrigen Haltestäbe. Ein den Übergang zum reduzierten Bereich bildender Tragring 2c weist damit Bohrungen für die Stäbe 4 beider Tragkorbbereiche auf.

## Patentansprüche

1. Äußerer Tragkorb (1) des Zentrifugenkorbes einer Siebzentrifuge, wobei im Tragkorb (1) Siebsegmente konisch befestigbar sind, der Tragkorb mehrere konzentrische Tragringe (2) mit rechteckigem Querschnitt mit größerer Breite als Dicke aufweist und die Ringbreitseiten zueinander parallel und rechtwinklig zur Korbachse (3) liegen, wobei die Tragringe (2) durch achsparallele Stäbe (4) voneinander beabstandet sind, die durch die Tragringe (2) hindurch verlaufen, **dadurch gekennzeichnet, dass** die Tragringe (2) einen im wesentlichen gleichen Außendurchmesser und einen zu einem Korbende hin kleiner werdenden Innendurchmesser aufweisen, und dass die Tragringe (2) auf den Stäben (4) aufgesteckt sind und zwischen den Tragringen auf den Stäben Hülsen (6) zum Beabstanden der Tragringe liegen.

2. Tragkorb nach Anspruch 1, **dadurch gekennzeichnet, dass** der erste und/oder letzte Tragring (2) an den Stäben (4) lösbar befestigt insbesondere angeschraubt ist.

3. Tragkorb nach Anspruch 1 oder 2, **dadurch gekennzeichnet, dass** die Hülsen (6) aus Metall sind und eine äußere Keramikschicht aufweisen.

4. Tragkorb nach einem der vorherigen Ansprüche, **dadurch gekennzeichnet, dass** die Hülsen (6) aus Metall sind und außen von einer Hülse aus widerstandsfähigem Material insbesondere aus Keramik umgeben sind.

5. Tragkorb nach einem der vorherigen Ansprüche, **dadurch gekennzeichnet, dass** die Tragringe (2) an den Stäben (4) durch Vorsprünge, Muttern und/oder Stifte gehalten sind und zwischen den Tragringen (2) auf den Stäben (4) Hülsen aus einem widerstandsfähigen Material insbesondere aus Keramik liegen.

## Claims

1. External support basket (1) of the centrifuge basket of a screen centrifuge, in which screen segments may be fastened conically in the support basket (1), the support basket has several concentric support rings (2) with a rectangular cross section with a greater width than thickness and the wide sides of the ring are parallel to each other and at right angle to the axis of the basket (3), in which the support rings (2) are separated from each by rods (4) parallel to the axis, which run through the support rings (2), **characterised in that** t essentially the support rings (2) have the same external diameter and an internal diameter becoming smaller towards one end of the basket and that the support rings (2) are put on rods (4) and there are sleeves (6) between the support rings on the rods to separate the support rings.

2. Support basket according to claim 1, **characterised in that** the first and/or last support ring (2) is fastened, particularly screwed, to the rods (4) in a detachable way.

3. Support basket according to claim 1 or 2, **characterised in that** the sleeves (6) are made of metal and have an external ceramic layer.

4. Support basket according to one of the previous claims, **characterised in that** the sleeves (6) are made of metal and externally are surrounded by a sleeve made of a resistant material, particularly ceramic.

5. Support basket according to one of the previous claims,
**characterised in that** the support rings (2) are held on the rods (4) by projections, nuts and/or pins and there are sleeves made of a resistant material, particularly ceramic, between the support rings (2) on the rods (4).

## Revendications

1. Panier porteur extérieur (1) du panier centrifuge d'une essoreuse à panier-tamis, dans lequel des segments de tamis peuvent être fixés en cône dans le panier porteur (1), le panier porteur présente plusieurs anneaux porteurs (2) concentriques avec une section transversale rectangulaire de largeur plus grande que l'épaisseur, et les côtés larges des anneaux se situent parallèlement entre eux et perpendiculairement à l'axe (3) du panier, les anneaux porteurs (2) étant distants les uns des autres par des barres (4) parallèles à l'axe, qui s'étendent au travers des anneaux porteurs (2), **caractérisé en ce que** les anneaux porteurs (2) présentent un diamètre extérieur essentiellement égal et un diamètre intérieur se rétrécissant en direction d'une extrémité du panier, et que les anneaux porteurs (2) sont emmanchés sur les barres (4) et des manchons (6) se situent sur les barres entre les anneaux porteurs pour l'écartement des anneaux porteurs.

2. Panier porteur suivant la revendication 1, **caractérisé en ce que** le premier et/ou le dernier anneau porteur (2) est fixé de façon amovible, en particulier vissé, sur les barres (4).

3. Panier porteur suivant l'une des revendications 1 et 2, **caractérisé en ce que** les manchons (1) sont en métal et présentent une couche extérieure en céramique.

4. Panier porteur suivant l'une des revendications précédentes, **caractérisé en ce que** les manchons (6) sont en métal et sont entourés extérieurement d'un manchon en matériau résistant, en particulier en céramique.

5. Panier porteur suivant l'une des revendications précédentes, **caractérisé en ce que** les anneaux porteurs (2) sont maintenus sur les barres (4) par des saillies, écrous et/ou goupilles et des manchons en un matériau résistant, en particulier en céramique, se situent sur les barres (4) entre les anneaux porteurs (2).
